# EUROPÄISCHE PATENTSCHRIFT

(11) **EP 2 568 132 B1**
(45) Veröffentlichungstag und Bekanntmachung des Hinweises auf die Patenterteilung: **16.07.2014**
(21) Anmeldenummer: 12179335.0
(22) Anmeldetag: 06.08.2012
(51) Int. Cl.: F01L 13/00

(54) **Doppelschenkelfeder für einen hubvariablen Ventiltrieb in einem Zylinderkopf einer Brennkraftmaschine**
Double leg spring for a variable stroke valve drive in a cylinder head of a combustion engine
Double ressort spiralé pour une commande de soupape à levage variable dans une tête de cylindre d'un moteur à combustion interne

(30) Priorität: 07.09.2011 DE 102011082226
(43) Veröffentlichungstag der Anmeldung: 13.03.2013
(73) Patentinhaber: Bayerische Motoren Werke Aktiengesellschaft, 80809 München (DE)
(72) Erfinder: Meyer, Johannes, 85757 Karlsfeld (DE)

(56) Entgegenhaltungen:
- EP-A2- 1 772 597
- EP-A2- 1 854 967
- DE-A1- 10 122 152
- DE-A1-102005 053 250
- DE-A1-102006 033 559

## Beschreibung

Die Erfindung betrifft eine Döppelschenkelfeder für einen hubvariablen Ventiltrieb in einem Zylinderkopf einer Brennkraftmaschine mit den Merkmalen aus dem Oberbegriff des Patentanspruchs 1.

Eine gattungsgemäße Doppelschenkelfeder für einen hubvariablen Ventiltrieb in einem Zylinderkopf einer Brennkraftmaschine ist beispielsweise aus der deutschen Offenlegungsschrift DE 101 22 152 A1 bekannt. In dieser Offenlegungsschrift ist eine Montagehilfe für eine Doppelschenkelfeder für einen hubvariablen Ventiltrieb in einem Zylinderkopf einer Brennkraftmaschine beschrieben, wobei die Doppelschenkelfeder aus zumindest einer ersten und einer zweiten Schenkelfeder, die weitgehend koaxial zu einer gemeinsamen Federachse angeordnet sind, dargestellt ist und die erste Schenkelfeder einen ersten Federschenkel und die zweite Schenkelfeder einen zweiten Federschenkel aufweisen, wobei die Wicklungsrichtungen der ersten und der zweiten Schenkelfeder entgegengesetzt und die erste und zweite Schenkelfeder im Bereich der Umkehr der Wicklungsrichtung miteinander einen gemeinsamen Zwischenschenkel bilden, der mit einem Abschnitt des Zylinderkopfes verbindbar ist, wobei die Montagehilfe den ersten und den zweiten Federschenkel mit dem Zwischenschenkel in einer vorgespannten Wirkposition lösbar miteinander verbindet. Durch die Montagehilfe ist eine gefahrlose und problemlose Montage der Doppelschenkelfeder in einem hubvariablen Ventiltrieb in einem Zylinderkopf einer Brennkraftmaschine möglich.

Aus der DE 10 2006 033 559 A1 ist ein hubvariabler Ventiltrieb für eine Brennkraftmaschine bekannt. Der hubvariable Ventiltrieb für eine Brennkraftmaschine weist zumindest einen ersten und einen zweiten Zylinder und gleichwirkende Gaswechselventile auf, wobei ' jedem Zylinder eine Gaswechselventilbetätigungseinheit zugeordnet ist. Diese Gaswechselventilbetätigungseinheit besteht aus zumindest:
Einem Zwischenhebel, der einerseits schiebebeweglich auf einer Kulissenbahn einer Kulisse gelagert ist und andererseits eine Arbeitskurve aufweist,
wobei
die Arbeitskurve über ein Zwischenelement mit einem Gaswechselventil in Wirkverbindung steht, wobei
eine erste Stellvorrichtung zum Drehen des Zwischenhebels um einen kulissennahen Punkt gegen eine Federkraft eines Federelementes vorgesehen ist, wobei
Der Zwischenhebel mit einer zweiten Stellvorrichtung entlang der Kulissenbahn verschiebbar ist, wobei
die zweite Stellvorrichtung einen ersten Einstellpunkt für einen Nullhub, zumindest einen zweiten Einstellpunkt für einen Teilhub und einen dritten Einstellpunkt für einen Vollhub des Gaswechselventils aufweist und wobei dem Gaswechselventil des ersten Zylinders eine erste zweite Stellvorrichtung und dem Gaswechselventil des zweiten Zylinders eine zweite zweite Stellvorrichtung zugeordnet ist.

Aus der EP 1 854 967 A2, von der diese Erfindung ausgeht, ist ein hubvariabler Ventiltrieb mit einer Doppelschenkelfeder in einem Zylinderkopf einer Brennkraftmaschine bekannt. Der Ventiltrieb umfasst einen Schwenkhebel auf, der einerseits mit einem Rollenelement mit einem Schwingdrehpunkt auf einer Kulissenbahn einer Kulisse und andererseits mit einer Steuerbahn auf einem Zwischenelement zu einem Gaswechselventil spielfrei abgestützt ist, wobei der Schwenkhebel zur Hubeinstellung zwischen den Abstützpunkten einerseits von einem Nocken einer Nockenwelle entgegen einer Kraft der Doppelschenkelfeder gesteuert schwenkbar und andererseits der Schwingdrehpunkt von einer Verstelleinrichtung zur Hubhöhenverstellung parallel zur Kulissenbahn gesteuert verschiebbar ist. Weiter bildet die Doppelschenkelfeder in ihrem Mittenbereich einen Zwischenschenkel mit dem die Doppelschenkelfeder montierbar ist.

Um die geforderte Positionsgenauigkeit der Schenkelenden der Doppelschenkelfeder im Zylinderkopf zu gewährleisten, muss die Doppelschenkelfeder bei der Montage und der nachfolgenden Verschraubung mit einer Hilfsvorrichtung positioniert werden. Die Zentrierung der Drehfeder über das Spiel, sowie die Positionstoleranz des Befestigungsgewindes im Zylinderkopf erhöht die Gesamttoleranz der Schenkelenden. Ein Winkelfehler des Halte-blechs am Zwischenschenkel erniedrigt die Positionsgenauigkeit der Schenkelenden zusätzlich. Die Fertigung des Befestigungsgewindes sowie der Schraubvorgang stellen einen hohen Fertigungs- und Montageaufwand dar. Die Bereitstellung der Befestigungsschraube erhöht die Herstellkosten.

Aufgabe der vorliegenden Erfindung ist es, o. g. Nachteile zu vermeiden.

Diese Aufgabe wird durch die Merkmale im kennzeichnenden Teil des Patentanspruchs 1 gelöst.
Erfindungsgemäß wird die Doppelschenkelfeder durch einfaches Stecken in die Aufnahme, einer V-förmigen Nut im Zylinderkopf, montiert. Durch die V-förmige Aufnahme im Zylinderkopf wird eine deutlich toleranzreduzierte seitliche Zentrierung der Doppelschenkelfeder ermöglicht, da die o. g. Spiele (Schraube, Gewinde, Befestigungsloch) bei der Positionierung des Doppelschenkelfedersystems entfallen. Der Montageaufwand wird durch den Entfall der Bereitstellung der Befestigungsschraube sowie des Schraubvorgangs deutlich reduziert.

Vorteilhafte Weiterbildungen der Erfindung sind in den Unteransprüchen beschrieben.

Die Ausgestaltung gemäß Patentanspruch 2 ist eine besonders bevorzugte Ausführungsvariante.

Der Winkelbereich gemäß Patentanspruch 3 hat sich als besonders geeignet herausgestellt.

Im Folgenden wird die Erfindung in zwei Figuren anhand des Standes der Technik und in einer dritten Figur anhand einer erfindungsgemäßen Ausgestaltung näher erläutert.
- Fig. 1: zeigt eine Aufsicht auf eine gattungsgemäße Doppelschenkelfeder gemäß dem Stand der Technik.
- Fig. 2: zeigt eine Seitenansicht eines gattungsgemäßen hubvariablen Ventiltriebs gemäß dem Stand der Technik
- Fig. 3: zeigt eine Aufsicht auf eine erfindungsgemäße Doppelschenkelfeder.

Im Folgenden gelten in den Fig. 1 bis 3 für gleiche Bauelemente die gleichen Bezugsziffern.

Fig. 1 zeigt eine Aufsicht auf eine dreidimensional dargestellte gattungsgemäße Doppelschenkelfeder 1 für einen hubvariablen Ventiltrieb in einem Zylinderkopf einer Brennkraftmaschine. Die Doppelschenkelfeder 1 weist zwei Federschenkel 1a, 1 b auf, zwischen denen ein Zwischenschenkel 11 angeordnet ist. Am Zwischenschenkel 11 ändert sich die Drehrichtung der Federschenkel 1 a, 1 b. Jeder Federschenkel 1a, 1 b ist jeweils einem gleichwirkenden Gaswechselventil eines Zylinders zugeordnet. Der Zwischenschenkel 11 ist ferner von einem Montageblech 15 umfasst, mit einer nicht bezifferten Montagebohrung. Um eine gefahrlose und problemlose Montage der Doppelschenkelfeder in einem hubvariablen Ventiltrieb in einem Zylinderkopf der Brennkraftmaschine zu ermöglichen, sind die zwei Federschenkel 1a, 1b und der Zwischenschenkel 11 mit einer Montagehalterung 14 in vorgespannter Position miteinander verbunden.

Fig. 2 zeigt eine Seitenansicht auf einen gattungsgemäßen hubvariablen Ventiltrieb 2 in einem Zylinderkopf 3 einer Brennkraftmaschine, wie er aus dem Stand der Technik, der DE 10 2006 033 559 A1 bekannt ist. Die bekannte Doppelschenkelfeder 1 ist für den hubvariablen Ventiltrieb 2 in dem Zylinderkopf 3 einer nicht dargestellten Brennkraftmaschine vorgesehen. Der Ventiltrieb 2 umfasst einen Schwenkhebel, der einerseits mit einem Rollenelement 5 mit einem Schwingdrehpunkt 5' auf einer Kulissenbahn 6' einer Kulisse 6 und andererseits mit einer Steuerbahn 4' auf einem Zwischenelement 7 zu einem Gaswechselventil 8 spielfrei abgestützt ist. Zur Hubeinstellung ist der Schwenkhebel 4 zwischen den Abstützpunkten einerseits von einem Nocken 9' einer Nockenwelle 9 entgegen einer Kraft der Doppelschenkelfeder 1 gesteuert schwenkbar und andererseits der Schwingdrehpunkt 5' von einer Verstelleinrichtung 10 zur Hubhöhenverstellung parallel zur Kulissenbahn 6' gesteuert verschiebbar. Weiter bildet die Doppelschenkelfeder 1 in ihrem Mittenbereich den Zwischenschenkel 11, mit einer Drehrichtungsumkehr der zwei Federschenkel 1a, 1b, wobei der Zwischenschenkel 11 von dem Montageblech 15 umhüllt ist. Mit einem Montagemittel 16, im vorliegenden Ausführungsbeispiel eine Schraube, ist die Doppelschenkelfeder 1 entweder am Zylinderkopf 3 oder an einem Wellenlager befestigbar. Zur Funktionsweise des hubvariablen Ventiltriebs 2 wird auch auf die internationale Patentanmeldung WO 02/092972 A1 hingewiesen.

Fig. 3 zeigt eine Aufsicht auf eine erfindungsgemäße Doppelschenkelfeder 1, in Einbaulage, an einem Wellenlager 17 angeordnet. Erfindungsgemäß ist im Gegensatz zum zitierten Stand der Technik der Zwischenschenkel 11 V-förmig ausgebildet und bei einer Montage in eine korrespondierende V-Nut 12 einsteckbar.

Im dargestellten Ausführungsbeispiel ist der Zwischenschenkel 11 zusätzlich von einem V-förmigen Blech 13 umfasst.

Im vorliegenden Ausführungsbeispiel ist die V-Nut 12 in einem Wellenlager angeordnet, in einem anderen Ausführungsbeispiel kann sie auch in einem Maschinengehäuse 17, wie beispielsweise direkt in einem Zylinderkopf, angeordnet sein.

Im vorliegenden Ausführungsbeispiel weist der V-Winkel α des Zwischenschenkels 11 und der V-Nut 12 ca. 45° auf, im weiteren Ausführungsbeispielen kann dieser V-Winkel α zwischen 20° und 120° betragen.

Die erfindungsgemäße Doppelschenkelfeder 1 wird bevorzugt mit dem Blech 13 durch einfaches Stecken in die V-förmige Nut im Zylinderkopf oder in einem Wellenlager 17 montiert. Durch die V-förmige Aufnahme im Zylinderkopf oder im Wellenlager 17 wird eine deutlich toleranzreduzierte seitliche Zentrierung der Doppelschenkelfeder 1 ermöglicht, da die eingangs genannten Spiele (Befestigungsschraube/Befestigungsloch) bei der Positionierung des Doppelschenkelfedersystems entfallen. Der Montageaufwand wird durch den Entfall der Bereitstellung der Schraube (Befestigungsmittel) sowie des Schraubvorgangs deutlich reduziert.

### Bezugszeichenliste:

- 1.: Doppelschenkelfeder
- 1a: Federschenkel
- 1b: Federschenkel
- 2.: Ventiltrieb
- 3.: Zylinderkopf
- 4.: Schwenkhebel
- 4': Steuerbahn
- 5.: Rollenelement
- 5': Schwingdrehpunkt
- 6.: Kulisse
- 6': Kulissenbahn
- 7.: Zwischenelement
- 8.: Gaswechselventil
- 9.: Nockenwelle
- 9': Nocke
- 10.: Verstelleinrichtung
- 11.: Zwischenschenkel
- 12.: V-Nut
- 13.: Blech
- 14.: Montagehalterung
- 15.: Montageblech
- 16.: Montagemittel
- 17.: Wellenlager

## Patentansprüche

1. Hubvariabler Ventiltrieb (2) mit einer Doppelschenkelfeder (1) in einem Zylinderkopf (3) einer Brennkraftmaschine, wobei der Ventiltrieb (2) einen Schwenkhebel (4) umfasst, der einerseits mit einem Rollenelement (5) mit einem Schwingdrehpunkt (5') auf einer Kulissenbahn (6') einer Kulisse (6) und andererseits mit einer Steuerbahn (4') auf einem Zwischenelement (7) zu einem Gaswechselventil (8) spielfrei abgestützt ist, wobei der Schwenkhebel (4) zur Hubeinstellung zwischen den Abstützpunkten einerseits von einem Nocken (9') einer Nockenwelle (9) entgegen einer Kraft der Doppelschenkelfeder (1) gesteuert schwenkbar und andererseits der Schwingdrehpunkt (5') von einer Verstelleinrichtung (10) zur Hubhöhenverstellung parallel zur Kulissenbahn (6') gesteuert verschiebbar ist, wobei die Doppelschenkelfeder (1) in ihrem Mittenbereich einen Zwischenschenkel (11) bildet mit einer Drehrichtungsumkehr der zwei Federschenkel (1a, 1 b) und wobei die Doppelschenkelfeder (1) im Bereich des Zwischenschenkels (11) montierbar ist und wobei der Zwischenschenkel (11) V-förmig ausgebildet ist, **dadurch gekennzeichnet, dass** der Zwischenschenkel (11) bei einer Montage in eine korrespondierende V-förmige Aufnahme (12) im Zylinderkopf (3) oder einem Wellenlager (17) eingesteckt wird.

2. Hubvariabler Ventiltrieb nach Patentanspruch 1,
**dadurch gekennzeichnet, dass** der Zwischenschenkel (11) von einem V-förmigen Blech (13) umfasst ist.

3. Hubvariabler Ventiltrieb nach Patentansprüche 1 oder 2,
**dadurch gekennzeichnet, dass** ein V-Winkel α des Zwischenschenkels (11) und der V-förmigen Aufnahme (12) zwischen 20° und 120° beträgt.

## Claims

1. A variable-stroke valve drive (2) with a double leg spring (1) in a cylinder head (3) of an internal combustion engine, wherein the valve drive (2) comprises a pivoted lever (4) held without clearance on one side by a roller element (5) having an oscillating centre of rotation (5') on a running surface (6') of a connecting link (6), the other side being held without clearance by a control path (4') on an intermediate element (7) on the way to a gas change valve (8), wherein the pivoted lever (4), in order to adjust the stroke between the holding points, is on the one hand pivotable in controlled manner by a cam (9') on a camshaft (9) against the force of the double leg spring (1) and on the other hand the oscillating centre of rotation (5') is movable in controlled manner by an adjusting device (10) in order to adjust the height of stroke parallel to the running surface (6'), wherein the double leg spring (1) in its central region forms an intermediate leg spring (11) with a reversal of the direction of rotation of the two spring legs (1a, 1b) and wherein the double leg spring (1) can be mounted in the neighbourhood of the intermediate leg (11) and wherein the intermediate leg (11) is V-shaped, **characterised in that** the intermediate leg (11) when fitted is inserted into a corresponding V-shaped recess (12) in the cylinder head (3) or in a shaft bearing (17).

2. A variable-stroke valve drive according to claim 1,
**characterised in that** the intermediate leg (11) is surrounded by a V-shaped metal sheet (13).

3. A variable-stroke valve drive according to claim 1 or claim 2,
**characterised in that** a V-angle of the intermediate leg (11) and of the V-shaped recess (12) is between 20 and 120 .

## Revendications

1. Commande de soupape à course variable (2) comportant un ressort à double branche (1) dans la tête de cylindre (3) d'un moteur à combustion interne, la commande de soupape (2) comportant un levier pivotant (4) qui s'appuie sans fin d'une part par un élément à galets (5) ayant un axe d'oscillation (5') sur une piste (6') d'une coulisse (6) et d'autre part, par une piste de commande (4') sur un élément intermédiaire (7), d'une soupape d'échange de gaz (8), pour permettre de réglage de la course entre les points d'appui, le levier pivotant (4) étant d'une part commandé mobile en pivotement par une came (9') d'un arbre à came (9) contre la force du ressort à double branche (1) et pour permettre le réglage de la hauteur de la course parallèlement à la piste (6') de la coulisse l'axe d'oscillation (5') étant commandé mobile en coulissement par un dispositif de réglage (10), le ressort à double branche (1) formant dans sa zone médiane une branche intermédiaire (11) ayant un sens de rotation opposé à celui des deux branches de ressort (1a, 1b), le ressort à double branche (1) pouvant être monté dans la zone de la branche intermédiaire (11), et la branche intermédiaire (11) étant réalisée en forme de V,
**caractérisée en ce que**
lors du montage la branche intermédiaire (11) est enfichée dans un logement de réception en forme de V (12) correspondant, de la tête de cylindre (3) ou d'un palier d'arbre (17).

2. Commande de soupape à course variable conforme à la revendication 1,
**caractérisée en ce que**
la branche intermédiaire (11) est renfermée dans une tôle en forme de V (13).

3. Commande de soupape à course variable conforme à la revendication 1 ou 2,
**caractérisée en ce que**
l'angle du V α de la branche intermédiaire (11) et du logement de réception en forme de V (12) est compris entre 20° et 120°.
